# EUROPÄISCHE PATENTANMELDUNG

(11) **EP 1 394 750 A1**
(43) Veröffentlichungstag der Anmeldung: **03.03.2004**
(21) Anmeldenummer: 02090302.7
(22) Anmeldetag: 26.08.2002
(51) Int. Cl.: G07B 15/02, G07C 1/30

(54) **Parkzeitschreiber mit Impulsschranke**

(71) Anmelder: Borchert, Martin, 12357 Berlin (DE)
(72) Erfinder: Borchert, Martin, 12357 Berlin (DE)

(57) **Zusammenfassung**

Der Parkzeitschreiber bindet jedes Fahrzeug an einen Parkplatz, im Parkhaus, in der angemieteten Garage, auf eigenem Gelände.

Von Geschäftsstraßen werden Dauerparker ferngehalten. Die Verkehrswege werden leistungsfähiger und weniger Abgas belastet die Luft. In Geschäftsstraßen kann wieder zum Einkaufen angehalten werden. Bestehende Parkhäuser werden besser ausgelastet und sind damit wirtschaftlicher. Die Bauwirtschaft erhält einen Impuls. Hieraus ergeben sich höhere Steuereinnahmen. Arbeitsplätze werden gesichert und geschaffen. Die Stadt kann sich ,durch Parkhäuser auf eigenen Grundstücken, Dauereinnahmen sichern.

Da der CO2 - Ausstoß von Kraftfahrzeugen in der Zukunft ein immer größeres Problem darstellen dürfte , besteht mit dem Parkzeitschreiber und der damit verbundenen Bindung der Fahrzeuge an Parkhäuser die Möglichkeit, in jedem Parkhaus einen Elektroanschluss vorzusehen, was wiederum dazu führen könnte, Elektroautos für die Stadt attraktiver zu machen. Die CO2 - Emission und auch die Geräuschminderung würden eine erhebliche Besserung der Wohnqualität in Städten zur Folge haben.

## Beschreibung

Die Erfindung bezieht sich auf die Verhinderung der Inanspruchnahme von Straßenflächen zum Zwecke des Dauerparkens von Kraftfahrzeugen.

Die Erfindung betrifft einen elektronischen Parkzeitenschreiber. Dieser Schreiber zeichnet über einen Zeitraum von 2 Jahren die Parkzeiten auf. Ebenso werden die Fahrgeschwindigkeiten geschrieben.
Der Schreiber arbeitet in Verbindung mit einer Impulsschranke, die vorzugsweise an der Einfahrschranke eines Parkhauses installiert wird Beim Einfahren in das Parkhaus wird der Parkzeitschreiber deaktiviert, so dass nur Zeiten geschrieben werden in denen das Fahrzeug Straßenflächen in Anspruch nimmt. Dem Parkzeitschreiber können die Daten über einen Computer abgenommen werden, so dass bei der Vorführung des Fahrzeuges beim TÜV die Parkzeiten auf Verkehrsstraßen aufgenommen und an die Kfz-Steuerstelle weitergeleitet werden können.

Fahrtenschreiber gibt es in Lastkraftwagen die mechanisch Fahr- und Ruhezeiten über einen Zeitraum von 24 Stunden aufzeichnen. Die Aufgabe dieser Schreiber ist aber mit einem Parkzeitschreiber nicht zu vergleichen . Dem Parkzeitschreiber liegt der Gedanke zu Grunde, Fahrer von Personenkraftwagen zu veranlassen vorhandene Parkhäuser zu benutzen und für den Neubau von Parkhäusern eine solide, wirtschaftliche Grundlage zu schaffen.

Die Erfindung soll das Problem des Dauerparkens auf den Straßen in Großstädten lösen und Inhabern von Personenkraftwagen die Möglichkeit bieten einen festen Abstellplatz in einem Parkhaus zu besitzen, der dann aber auch befahren werden muss wenn das Fahrzeug nicht benutzt wird.

Diese Aufgabe wird dadurch erreicht, dass im Fahrzeug der Tachometer ein Zwischenstück erhält, an den der Parkzeitschreiber angeschlossen ist. So können Geschwindigkeit und die gefahrenen km geschrieben werden und die tägliche Haltezeit, wenn diese nicht durch einen externen Impuls aus einer Parkschranke unterbrochen wird. Für jedes Fahrzeug lässt sich eine angemessene Parkzeit einstellen, welche für die übliche Benutzung kostenlos ist. Wird diese vorgegebene Zeit aber überschritten, kann eine Nachberechnung erfolgen. Am Parkzeitschreiber ist ein Anschluss vorgesehen, der es ermöglicht jederzeit einen Ausdruck abzurufen. Der Ausdruck erfolgt normaler Weise alle zwei Jahre bei der Vorführung des Fahrzeuges beim TÜV, kann aber auch bei einer Verkehrskontrolle abgerufen werden.

Der erfindungsgemäße Parkzeitschreiber weist viele Vorteile auf.
In erster Linie wird jeder Fahrer veranlasst, seinen Wagen auf einem Parkplatz oder in einem Parkhaus abzustellen. Damit werden die Straßen wieder freier und für jeden Besucher wird die Stadt wieder attraktiv.
Die kleineren Geschäfte in den Haupt- und auch in den Nebenstraßen werden wieder mehr Kundschaft bekommen und es ist durchaus zu erwarten, dass sich wieder Geschäfte in der Stadt ansiedeln, wenn sie von ihrer Kundschaft erreicht werden können. Dies bezieht sich nicht nur auf den Handel sondern auf jede Art von Gewerbe. Zu erwarten ist auch eine spürbare Belebung der Bauwirtschaft, denn es würden eine Vielzahl von Parkhäusern gebaut werden müssen, wenn man davon ausgeht, dass zu jeder Wohnung entsprechender Parkraum geschaffen werden muss. Durch den besseren Verkehrsfluss ist mit einer Abnahme der Schadstoffbelastung zu rechnen. Zukünftig wäre sogar denkbar, dass die Entwicklung von Elektroautos forciert würde, denn die Möglichkeit des Aufladens der Batterie im Parkhaus wäre leicht zu realisieren. Damit könnte eine spürbare Luftverbesserung in der Stadt eintreten und eine erhebliche Geräuschminderung verbunden sein.

Im folgenden wird die Erfindung mit Bezug auf die beiliegenden Zeichnungen näher erläutert.

Fig. I zeigt das Arbeitsschema. In Pos. 1 steht der Pkw auf seinem Standort-Parkplatz, der nach täglicher Benutzung dort abgestellt werden muss. Verlässt der Wagen die Pos. 1 muss der Motor gestartet werden und der Parkzeitschreiber stoppt das Aufzeichnen einer Parkzeit und schreibt nur die Geschwindigkeit. Wird der Pkw benutzt um zur Arbeit zu fahren, dann fährt er in das Parkhaus der Firma oder in ein öffentliches Parkhaus ein, der Parkzeitschreiber erhält einen Impuls und sendet gleichzeitig sein Kennzeichen an die Impulsschranke. Die Parkzeit wird auf Ebene 1 geschrieben und ist zahlungsneutral.
Verlässt der Wagen die Pos. 3 wird die Parkzeit nicht geschrieben. In Pos.4 überfährt der Wagen die Stadtgrenze und der Parkzeitschreiber erhält einen Impuls der den Schreiber völlig abschaltet. Geschrieben wird nur die Aufenthaltszeit des Fahrzeuges außerhalb des Stadtgebietes. Fährt in Pos.5 der Pkw wieder in das Stadtgebiet ein, erhält der Schreiber einen Impuls mit Kennung und der Parkzeitschreiber wird wieder aktiviert. Pos.6 kann ein Impulsgeber sein, der jeden Parkzeitschreiber im Stadtgebiet zusätzlich aktivieren, falls ein Wagen über nicht zugelassene Wege wieder das Stadtgebiet befährt. Es kann aber auch ein Impuls erfolgen der eine Haltezeit im absoluten Halteverbot auf die Ebene 3 schreibt oder beim Überqueren einer Kreuzung bei Ampelstellung rot Ebene III markiert. Hält der Wagen in Pos.7 , z.B. vor einem Geschäft, in einem Parkhafen oder auf einem Platz für welchen keine Impulsschranke vorgesehen ist, wird eine Straßenparkzeit auf Ebene 2 geschrieben. Diese Parkzeit kann mit der Behörde vereinbart werden, sollte aber so bemessen sein, dass ein Dauerparken auf Straßenflächen uninteressant wird. Bei Pos.8 fährt der Wagen wieder in sein Standort-Parkhaus ein, der Parkzeitschreiber erhält einen Impuls, wiederum mit Kennung und sendet gleichzeitig sein Kennzeichen an die Impulsschranke, die ebenfalls das empfangene Kenneichen schreibt. Bei der zweijährigen Vorführung des Kfz beim TÜV werden die Haltezeiten übernommen, an die Kfz-Steuerstelle zur Auswertung weitergegeben.

Fig. II zeigt die erfindungsgemäß miteinander arbeitenden Geräte, wie Parkzeitschreiber und Impulsschranke.

Der Parkzeitschreiber besteht aus einem Drehzahlgeber, welcher zwischen den vorhandenen Fahrzeugtachometer und die Übertragungswelle geschraubt wird. (1 , 2) .Von der durchtreibenden Welle (3) wird die Drehzahl abgenommen und an den Parkzeitschreiber über den Anschluss (4) weitergeleitet.
Der Schreiber im Gerät (5) zeichnet täglich über zwei Jahre die Parkdaten und die Codierung der Impulsgeber (8) auf. Fährt ein Wagen in das Parkhaus ein, wird über die Lichtschranke (11) das Signal an den Sender (8) geleitet, der seine Codierung an den Empfänger (6) des Parkschreibers sendet. Hierdurch wird der Sender (7) aktiviert, der das Kennzeichen des Wagens an den Empfänger (9) zurücksendet, gleichzeitig wird die Codierung der Parkschranke über der Datum - Zeitabszisse des Parkschreibers auf der Ebene I markiert. (Fig. I, Pos.2;4:5;8;9;6).

Erfolgt kein Parkimpuls, der Wagen hält und der Motor wird abgestellt, wird eine anzurechnende Parkzeit geschrieben, welche die zulässige freie Parkzeit nicht übersteigen darf. Durch den Impuls in der Straße (Fig.I, Pos.6) können Haltezeiten z.B. im absoluten Halteverbot in die Ebene III geschrieben werden.

Parkzeitschreiber und Parkschranke sind mit Anschlüssen ausgerüstet, so dass die geschriebenen Werte mit einem Computer abgenommen werden können.

## Patentansprüche

1. Parkzeitschreiber mit Impulsschranke
**dadurch gekennzeichnet,**
**dass** ein im Fahrzeug befindlicher Parkzeitschreiber in Verbindung mit externen Impulsschranken Parkzeiten schreibt.

2. Parkzeitschreiber gemäß Anspruch 1
**dadurch gekennzeichnet,**
**dass** der Parkzeitschreiber vom Motor elektrische Signale erhält welche der Parkzeitschreiber hinsichtlich der Parkzeiten auswerten kann.

3. Parkzeitschreiber gemäß Anspruch 1
**dadurch gekennzeichnet,**
**dass** der Parkzeitschreiber in drei Ebenen schreibt, d.h. Ebene I reguläre Parkzeiten in Parkhäusern, Ebene II anrechenbare Parkzeiten auf Straßen und Verkehrsflächen ohne Impulsgeber, Ebene III verkehrswidriges Verhalten.

4. Parkzeitschreiber gemäß Anspruch 1
**dadurch gekennzeichnet,**
**dass** der Parkzeitschreiber direkt in einen Tachometer integriert sein kann.

5. Parkzeitschreiber gemäß Anspruch 1
**dadurch gekennzeichnet,**
**dass** der Parkzeitschreiber mit der Impulsschranke wechselseitige Signale über jede Art der drahtlosen Datenübermittlung austauschen kann und diese beidseitig geschrieben werden.
